# EUROPÄISCHE PATENTSCHRIFT

(11) **EP 1 015 369 B1**
(45) Veröffentlichungstag und Bekanntmachung des Hinweises auf die Patenterteilung: **16.07.2003**
(21) Anmeldenummer: 98965230.0
(22) Anmeldetag: 03.12.1998
(51) Int. Cl.: B65H 45/22, B65H 18/08

(54) **VERFAHREN UND VORRICHTUNG ZUR HERSTELLUNG VON MEHRLAGIGEN BÄNDCHEN AUS KUNSTSTOFF**
METHOD AND DEVICE FOR PRODUCING MULTILAYERED SMALL BANDS OUT OF PLASTIC
PROCEDE ET DISPOSITIF POUR PRODUIRE DES BANDELETTES MULTICOUCHES EN PLASTIQUE

(30) Priorität: 05.12.1997 DE 19754040; 17.12.1997 DE 19756257
(43) Veröffentlichungstag der Anmeldung: 05.07.2000
(73) Patentinhaber: Georg Sahm GmbH & CO. KG Maschinenfabrik, 37269 Eschwege (DE)
(72) Erfinder: HOFFMANN, Harald, D-37269 Eschwege (DE); HOLLSTEIN, Matthias, D-37290 Mei ner (DE); RABE, Herbert, D-37296 Ringgau (DE)
(74) Vertreter: Bohnenberger, Johannes, Dr.
(86) Internationale Anmeldenummer: EP9807880
(87) Internationale Veröffentlichungsnummer: WO99029607

(56) Entgegenhaltungen:
- EP-A- 0 307 785
- US-A- 2 366 130

## Beschreibung

Die Erfindung betrifft ein Verfahren zur Herstellung von mehrlagigen Bändchen aus Kunststoff nach dem Oberbegriff des Patentanspruches 1 sowie eine Vorrichtung zur Durchführung des Verfahrens nach dem Oberbegriff des Patentanspruchs 5.

Aus der DE 23 28 639 ist ein Verfahren zur Herstellung monoaxial verstreckter Folienbändchen aus Polypropylen bekannt. Derartige Bändchen werden zur Herstellung hochfester Gewebe für Container-Säcke verwendet. Um die Festigkeit zu erhöhen, kann man die Bändchendicke steigern. Es nimmt allerdings die (Zug-)Festigkeit der Bändchen nicht proportional mit ihrer Dicke zu.

Um eine erhöhte Festigkeit zu erlangen, wird in der EP 0 307 785 B1 ein Verfahren zur Herstellung doppellagiger verstreckter Bändchen aus thermoplastischem Kunststoff vorgeschlagen. Bei gleicher Gesamtdicke derartiger Bändchen ergibt sich eine erhöhte Zugfestigkeit. Weiterhin wird bei dem bekannten Verfahren vorgeschlagen, die Bändchen vor dem Aufspulen durch Wärme derart zu fixieren, daß die aufeinanderliegenden Schichten aneinander haften. Insbesondere soll dadurch ein späteres Auffedern der Bändchen vermieden werden.

Es hat sich gezeigt, daß derartige thermo-fixierte Bändchen gewisse Probleme bei der Verarbeitung, insbesondere beim Weben und auch bezüglich der Strukturfestigkeit der herstellbaren Gewebe mit sich bringen.

Der Erfindung liegt die Aufgabe zugrunde, Verfahren und Vorrichtung zur Herstellung von mehrlagigen Bändchen aus Kunststoff für hochfeste Gewebe aufzuzeigen, mittels derer bei erleichterter Verarbeitung verbesserte Gewebeeigenschaften erzielbar sind.

Diese Aufgabe wird verfahrensmäßig durch die im Patentanspruch 1 und vorrichtungsmäßig durch die im Patentanspruch 5 angegebenen Merkmale gelöst.

Ein wesentlicher Punkt der Erfindung liegt darin, daß der Faltvorgang direkt vor dem Spulvorgang erfolgt. Dadurch ist ein korrektes Aufspulen ohne eine zusätzliche Thermo-Fixierung der Schichten aufeinander möglich. Überraschenderweise konnte gezeigt werden, daß derartig hergestellte Bändchen bei einem späteren Verarbeitungsvorgang, insbesondere beim Verweben einerseits nicht auffedern, andererseits eine gegenüber den thermo-fixierten Bändchen erhöhte Biegeelastizität bei gleichen Zugfestigkeitseigenschaften aufweisen.

Vorzugsweise wird das Bändchen derart hergestellt, daß ein Verkleben der Lagen miteinander während der Lagerung auf der Spule sicher vermieden wird. Dadurch kann sichergestellt werden, daß die zuvor genannte Biegeelastizität erhalten bleibt. Der Spulvorgang umfaßt vorzugsweise eine Kreuzspulung.

Es sind verschiedene Faltungsformen vorstellbar und auch möglich. Besonders bevorzugt sind jedoch Faltungen derart, daß mindestens ein Rand des Bändchens am Rand des gefalteten Bändchens zu liegen kommt. Dies kann bei einer unsymmetrischen U-Faltung (2-lagig) und insbesondere bei 3-lagigen Faltungen sichergestellt werden. Bei einer derartigen Falt-Form ergibt sich ein Anti-Slip-Effekt des hergestellten Gewebes, es wird also trotz des an sich sehr glatten und rutschigen Materials eine gewisse Eingriffswirkung erzielt, bei der die Kanten des Gewebes sich im Untergrund oder gegenüber anderen Gegenständen einspreizen oder einkrallen.

Der bei der erfindungsgemäßen Vorrichtung vorteilhafterweise zu verwendende Fadenführer weist an seinem, der Spulspindel zugewandten Ende einen ovalen oder elipsenförmigen Querschnitt auf, dessen lange Achse parallel zur Bändchenfolie verläuft. Dadurch ist ein sicherer und dennoch sehr einfacher Faltvorgang erzielbar. Dieser Fadenführer weist vorzugsweise an seinem der Spulspindel abgewandten Ende einen im wesentlichen kreisförmigen oder ovalen beziehungsweise elipsenförmigen Querschnitt auf, dessen lange Achse parallel zur Bändchen-Fläche verläuft. Auch diese Maßnahme verbessert den Faltvorgang. Darüber hinaus ist ein konischer Einlaufbereich vorgesehen.

An seinem der Spulspindel zugewandten Ende weist der Fadenführer vorzugsweise eine Abschrägung in einer Richtung auf, in welcher das Bändchen der Spulspindel zugeführt wird. Dadurch kann der Abstand zwischen dem Fadenführer und der Spulspindel beziehungsweise dem Wickel verringert werden, was die Wickelstabilität erheblich erhöht beziehungsweise den Wickelvorgang sicherer macht. Vorzugsweise ist der Fadenführer aus einem Keramikmaterial, insbesondere aus einer Aluminium-Oxid-Keramik hergestellt, was hohe Standzeiten mit sich bringt.

Weitere Ausführungsformen der Erfindung ergeben sich aus den Unteransprüchen und der nachfolgenden Beschreibung einer bevorzugten Ausführungsform der Erfindung, die anhand von Abbildungen näher erläutert wird. Hierbei zeigen
- Fig. 1: eine perspektivische Teildarstellung einer Ausführungsform der Erfindung,
- Fig. 2: eine schematische Schnittdarstellung der Anordnung nach Fig. 1,
- Fig. 3: einen Längsschnitt durch eine Ausführungsform eines Fadenführers,
- Fig. 4: eine Ansicht entlang der Linie IV-IV aus Fig. 3,
- Fig. 5: eine Ansicht entlang der Linie V-V aus Fig. 3, und
- Fig. 6-9: verschiedene bevorzugte Faltformen für mehrlagige Bändchen.

In der nachfolgenden Beschreibung werden für gleiche und gleichwirkende Teile dieselben Bezugsziffern verwendet.

Bei der nachfolgenden Darstellung wird gemäß einer bevorzugten Ausführungsform der Erfindung eine Präzisionskreuzspulmaschine erläutert, die an sich bekannt ist. Sie umfaßt, wie in Fig. 1 schematisiert dargestellt, einen Fadenführer 20, welcher der Hublänge entsprechend durch eine hier nicht im einzelnen dargestellte, weil bekannte Mechanik hin- und herbewegt wird. Der Fadenführer 20 umfaßt einen Einsatz 21, in welchen ein Bändchen 1 höherer Breite eingeführt ist, das über einen Kompensationsbügel 7 laufend zugeführt wird. Im Einsatz 21 wird das Bändchen 1 mit höherer Breite zu einem Bändchen 2 mit geringerer Breite gefaltet und unmittelbar zu einem Klemmpunkt 8 zwischen einer Abdrückwalze 9 und einem Spulpaket 11 geführt, das auf einer Spulspindel 10 gebildet ist. Die Abdrückwalze 9 läuft in an sich bekannter Weise auf einer Mantelfäche 12 des Spulpaketes 11 und hält so die Spuleinrichtung 5 beziehungsweise den Fadenführer 20 in einem im wesentlichen konstanten Abstand zum Spulpaket 11.

Der Einsatz 21 des Fadenführers 20 ist, wie insbesondere aus den Figuren 2 und 3 ersichtlich, an seinem, der Spulspindel 10 zugewandten Ende 22 mit einer Abschrägung 24 versehen, die insbesondere vorgesehen ist, um den Einsatz 21 mit seinem der Spulspindel 10 zugewandten Ende 22 ganz nahe an den Klemmpunkt 8 heranzubringen, ohne daß eine Berührung mit der Mantelfläche 12 erfolgt. Darüber hinaus dient die Abschrägung 24 dazu, das Einfangen des Bändchens zu erleichtern, wenn dieses durch einen Schlitz 25 des Fadenführers 20 beziehungsweise des Einsatzes 21 in diesen eingeführt wird.

An seinem der Spulspindel 10 abgewandten Ende 23 weist der Einsatz 21, wie dies insbesondere in den Figuren 3 und 4 gezeigt ist, einen trichterförmigen Einlauf auf. Bei einer ersten, in Fig. 3 gezeigten Ausführungsform der Erfindung weist die Öffnung des der Spulspindel abgewandten Endes 23 des Einsatzes 21 einen im wesentlichen kreisrunden Querschnitt auf. Das der Spulspindel 10 zugewandte Ende 22 des Einsatzes 21 ist in seinem Querschnitt allerdings oval beziehungsweise eliptisch geformt, wie dies insbesondere aus den Figuren 4 und 5 hervorgeht. Dadurch wird das einlaufende Bändchen 1 mit höherer Breite so, wie dies in Fig. 6 angedeutet ist, zu einem Bändchen 2 geringerer Breite gefaltet, wobei Ränder 3 und 4 des Bändchens auf der Mitte zu liegen kommen. Bei einer anderen, hier nicht im einzelnen dargestellten Ausführungsform der Erfindung, die gegebenenfalls auch zwei hintereinanderliegende Faltorgane (eines gegebenenfalls auch vor dem Kompensationsbügel 7) aufweisen kann, werden andere Faltformen erzeugt, wie sie in den Figuren 7, 8 und 9 dargestellt sind. Die Bändchen 2 geringerer Breite unterscheiden sich bei den Ausführungsformen nach den Figuren 7 und 8 dadurch, daß entweder beide Ränder 3 und 4 oder zumindest ein Rand 3 des Bändchens an der Kante des Bändchens 2 geringerer Breite zu liegen kommen und dadurch, daß die Faltung 3-lagig ist. Bei der in Fig. 9 gezeigten Faltungsform liegen die Ränder 3 und 4 des Bändchens 2 geringerer Breite direkt übereinander, so daß eine Doppelfaltung entsteht. Diese Faltformen, bei welchen die Ränder 3 und 4 gleichzeitig auch Kanten des Bändchens geringerer Breite bilden oder mitformen, haben gegenüber der Faltung den Vorteil, daß ein aus solchen Bändchen hergestelltes Gewebe eine erhöhte Rutschfestigkeit aufweist. Diese wird durch die Kanten 3, 4 sichergestellt, die durch ihre "Schärfe" und Verformbarkeit eine gewisse Einkrallwirkung und einen erhöhten "Reibungskoeffizienten" mit sich bringen. Der ovale Querschnitt sorgt mit der zur Bändchenebene parallelen langen Achse am Ende 23 des Einsatzes 21 für eine ordnungsgemäße Faltung. Da das gefaltete Bändchen 2 nach seinem Auslaufen aus dem Einsatz 21 so, wie dies in Fig. 2 gezeigt ist, direkt dem Klemmpunkt 8 zwischen der Abdrückwalze 9 und der Mantelfläche 12 des Spulpakets 11 zugeführt wird, kann sich das Bändchen nicht mehr auffalten und wird in gefaltetem Zustand auf das Spulpaket 11 aufgelegt.

Durch die in der vorhergehenden Beschreibung enthaltenen Merkmale ist es nun möglich, je nach Kundenwunsch verschiedene Faltformen und -breiten zu erzielen. Hierzu muß keinerlei Aufwand getrieben werden, da ein Aufwickeln der Bändchen zur Bildung von Spulpaketen ohnehin notwendig ist, um die Bändchen in einem späteren Arbeitsgang, zum Beispiel in einer Webmaschine, weiterverarbeiten zu können.

### Bezugszeichenliste

- 1: Bändchen höherer Breite
- 2: Bändchen geringerer Breite
- 3: erster Rand
- 4: zweiter Rand
- 5: Spuleinrichtung
- 7: Kompensationsbügel
- 8: Klemmpunkt
- 9: Abdrückwalze
- 10: Spulspindel
- 11: Spulpaket
- 12: Mantelfläche
- 20: Fadenführer
- 21: Einsatz
- 22: zugewandtes Ende
- 23: abgewandtes Ende
- 24: Abschrägung
- 25: Schlitz

## Patentansprüche

1. Verfahren zur Herstellung von mehrlagigen Bändchen aus Kunststoff für hochfeste Gewebe, wobei ein Bändchen höherer Breite in einem Faltvorgang entlang seiner Längsachse zur Bildung eines Bändchens geringerer Breite mit mindestens zwei Lagen mindestens einmal auf sich selbst gefaltet und in einem Spulvorgang aufgespult wird,
**dadurch gekennzeichnet, daß**
der Faltvorgang direkt vor dem Spulvorgang erfolgt, wobei das Bändchen geringerer Breite im wesentlichen direkt einen Klemmpunkt zwischen einer Abdrückwalze und einem Spulpaket zugeführt wird.

2. Verfahren nach Anspruch 1,
**dadurch gekennzeichnet, daß**
das Bändchen höherer Breite derart mit einer Beschichtung versehen und/oder mit einer Oberflächenstruktur hergestellt wird, daß ein Verkleben der Lagen miteinander sicher vermieden wird.

3. Verfahren nach einem der vorhergehenden Ansprüche,
**dadurch gekennzeichnet, daß**
der Spulvorgang eine Kreuzspulung umfaßt.

4. Verfahren nach einem der vorhergehenden Ansprüche:
**dadurch gekennzeichnet, daß**
der Faltvorgang derart erfolgt, daß mindestens ein Rand des Bändchens höherer Breite an einem Rand des auf sich gefalteten Bändchens geringerer Breite zu liegen kommt.

5. Vorrichtung zur Herstellung von mehrtagigen Bändchen aus Kunststoff für hochfeste Gewebe, umfassend eine Liefereinrichtung zum Liefern mindestens eines Bändchens (1) höherer Breite, ein Faltorgan zum Falten des Bändchens (1) entlang seiner Längsachse mindestens einmal auf sich selbst und zur Bildung eines Bändchens (2) geringerer Breite mit mindestens zwei Lagen und eine Spuleinrichtung (5) zum Aufspulen des Bändchens (2) geringerer Breite auf eine Spulspindel (10) zu einem Spulpaket (11),
**dadurch gekennzeichnet, daß**
das Faltorgan in einem Fadenführer (20) derart ausgebildet ist, daß das aus dem Fadenführer (20) auslaufende Bändchen geringerer Breite direkt der Spulspindel (10) oder dem Spulpaket (11) zugeführt wird, wobei der Fadenführer (20) einen Einsatz (21) zur Aufnahme des Bändchens (1) aufweist, dessen der Spulspindel (10) zugewandtes Ende (22) unmittelbar vor dem Klemmpunkt (8) zwischen einer Abdrückwalze (9) und dem Spulpaket (11) liegt.

6. Vorrichtung nach Anspruch 5,
**dadurch gekennzeichnet, daß**
die Spuleinrichtung eine Kreuzspulmaschine umfaßt.

7. Vorrichtung nach Anspruch 5,
**dadurch gekennzeichnet, daß**
der Einsatz (21) an seinem, der Spulspindel (10) zugewandten Ende (22) einen ovalen oder ellipsenförmigen Querschnitt aufweist, dessen lange Achse parallel zum Bändchen (1) beziehungsweise dessen Fläche verläuft.

8. Vorrichtung nach einem der Ansprüche 5 oder 7,
**dadurch gekennzeichnet, daß**
der Einsatz (21) an seinem der Spulspindel (10) abgewandten Ende (23) einen sich in Richtung auf die Spulspindel (10) konisch verjüngenden und im wesentlichen kreisförmigen oder ovalen beziehungsweise ellipsenförmigen Querschnitt aufweist, dessen lange Achse parallel zum Bändchen (1) beziehungsweise zu dessen Fläche verläuft.

9. Vorrichtung nach einem der Ansprüche 5 bis 8,
**dadurch gekennzeichnet, daß**
der Einsatz (21) an seinem der Spulspindel (10) zugewandten Ende (22) eine Abschrägung (24) in einer Richtung aufweist, in welcher das Bändchen (2) der Spulspindel (10) beziehungsweise dem Spulpaket (11) zugeführt wird.

10. Vorrichtung nach einem der Ansprüche 5 bis 9,
**dadurch gekennzeichnet, daß**
der Einsatz (21) aus einem Keramikmaterial, vorzugsweise aus einer Aluminium-Oxid-Keramik besteht.

## Claims

1. A method of producing multilayered tapes of plastics material for high-strength fabric, wherein a tape of relatively large width is folded on to itself in a folding operation along its longitudinal axis to form a tape of relatively small width with at least two layers and is wound in a winding operation, **characterised in that** the folding operation takes place directly before the winding operating, wherein the tape of relatively small width is fed substantially directly to a clamping point between a pressure roller and a winding stack.

2. A method according to Claim 1, **characterised in that** the tape of relatively large width is provided with a coating and/or is produced with a surface structure so that sticking together of the layers is reliably prevented.

3. A method according to any one of the preceding Claims, **characterised in that** the winding operation comprises cross-winding.

4. A method according to any one of the preceding Claims, **characterised in that** the folding operation is carried out in such a way that at least one edge of the tape of relatively large width is applied against an edge of the tape of relatively small width folded on to itself.

5. An apparatus for producing multilayered tapes of plastics material for high-strength fabric, comprising a delivery means for delivering at least one tape (1) of relatively large width, a folding member for folding the tape (1) at least once on to itself along its longitudinal axis and for forming a tape (2) of relatively small width with at least two layers, and a winding device (5) for winding the tape (2) of relatively small width on to a winding spindle (10) to form a winding stack (11), **characterised in that** the folding member is so formed in a thread guide (20) that the tape of relatively small width emerging from the thread guide (20) is fed directly to the winding spindle (10) or to the winding stack (11), wherein the thread guide (20) has an insert (21) to receive the tape (1), the end (22) of which nearest the winding spindle (10) is disposed immediately in front of the clamping point (8) between a pressure roller (9) and the winding stack (11).

6. An apparatus according to Claim 5, **characterised in that** the winding device comprises a cross-winding machine.

7. An apparatus according to Claim 5, **characterised in that** at its end (22) nearest the winding spindle (10) the insert (21) is of oval or ellipse-shaped cross-section, the long axis of which extends parallel to the tape (1) or its surface.

8. An apparatus according to either Claim 5 or Claim 7, **characterised in that** at its end (23) remote from the winding spindle (10) the insert (21) is of a cross-section which tapers conically towards the winding spindle (10) and which is substantially circular or oval and/or ellipse-shaped, the long axis of which cross-section extends parallel to the tape (1) or its surface.

9. An apparatus according to any one of Claims 5 to 8, **characterised in that** at its end (22) nearest the winding spindle (1) the insert (21) has a bevel (24) in a direction in which the tape (2) is fed to the winding spindle (10) or to the winding stack (11).

10. An apparatus according to any one of Claims 5 to 9, **characterised in that** the insert (21) consists of a ceramic material, preferably of an aluminium oxide ceramic.

## Revendications

1. Procédé de fabrication de bandelettes multicouches en matière synthétique pour des tissus haute-résistance, dans lequel, dans une opération de pliage, une bandelette de largeur plus élevée est pliée au moins une fois sur elle-même le long de son axe longitudinal, pour former une bandelette de largeur moindre comportant au moins deux couches et est enroulée dans une opération d'enroulement,
**caractérisé en ce que**,
l'opération de pliage a lieu immédiatement avant l'opération d'enroulement, la bandelette de largeur moindre étant amenée essentiellement directement à un point de compression entre un cylindre de compression et un paquet bobiné.

2. Procédé selon la revendication 1,
**caractérisé en ce que**,
la bandelette de largeur plus élevée est pourvue d'un revêtement tel et/ou est fabriquée avec une structure de surface telle qu'un collage des couches les unes aux autres est évité avec certitude.

3. Procédé selon l'une des revendications précédentes,
**caractérisé en ce que**,
l'étape d'enroulement comprend un enroulement croisé.

4. Procédé selon l'une des revendications précédentes,
**caractérisé en ce que**,
l'étape de pliage s'opère de manière telle qu'au moins un bord de la bandelette de largeur plus élevée vient reposer sur un bord de la bandelette de largeur moindre pliée sur elle-même.

5. Dispositif de fabrication de bandelettes multicouches en matière plastique pour des tissus haute-résistance, comprenant un dispositif d'alimentation pour délivrer au moins une bandelette (1) de largeur plus élevée, un organe de pliage pour plier 1a bandelette (1) au moins une fois sur elle-même le long de son axe longitudinal et pour former une bandelette (2) de largeur moindre comportant au moins deux couches, et un dispositif de bobinage (5) pour enrouler la bandelette (2) de largeur moindre sur un axe (10) pour former un paquet bobiné (11),
**caractérisé en ce que**,
l'organe de pliage est réalisé dans un guide-fil (20), de manière telle que la bandelette de largeur moindre sortant du guide-fil (20) est amenée directement à l'axe (10) ou au paquet bobiné (11), le guide-fil (20) présentant, pour recevoir la bandelette (1), un insert (21) dont l'extrémité (22) orientée vers la bobine d'enroulement (10) est située directement en amont du point de compression (8) entre un cylindre de compression (9) et le paquet bobiné (11).

6. Procédé selon la revendication 5,
**caractérisé en ce que**,
le dispositif de bobinage comprend une machine de bobinage en croix.

7. Procédé selon la revendication 5,
**caractérisé en ce que**,
l'insert (21) présente à son extrémité (22) orientée vers l'axe (10) une section transversale ovale ou ellipsoïdale, dont l'axe longitudinal est parallèle à la bandelette (1) ou à sa surface.

8. Procédé selon l'une des revendications 5 et 7,
**caractérisé en ce que**,
l'insert (21) présente à son extrémité (23) éloignée de l'axe (10) une section transversale se rétrécissant en cône dans la direction de l'axe (10) et essentiellement circulaire ou ovale voire ellipsoïdale, dont l'axe longitudinal est parallèle à la bandelette (1) ou à sa surface.

9. Procédé selon l'une des revendications 5 à 8,
**caractérisé en ce que**,
l'insert (21) présente à son extrémité (22) orientée vers l'axe (10) un biseau (24) dans une direction dans laquelle la bandelette (2) est amenée à l'axe (10) ou au paquet bobiné (11).

10. Procédé selon l'une des revendications 5 à 9,
**caractérisé en ce que**,
l'insert (21) est réalisé dans une céramique, de préférence en céramique d'oxyde d'aluminium.
